# EUROPÄISCHE PATENTSCHRIFT

(11) **EP 1 307 868 B1**
(45) Veröffentlichungstag und Bekanntmachung des Hinweises auf die Patenterteilung: **17.03.2004**
(21) Anmeldenummer: 01984454.7
(22) Anmeldetag: 28.07.2001
(51) Int. Cl.: G08G 1/0965, G08G 1/127

(54) **VERFAHREN ZUR ÜBERTRAGUNG EINER ROUTE UND EINES STANDORTS EINES EINSATZFAHRZEUGS ZU KRAFTFAHRZEUGEN**
METHOD FOR TRANSMITTING THE ROUTE AND LOCATION OF AN EMERGENCY SERVICE VEHICLE TO MOTOR VEHICLES
PROCEDE DE TRANSMISSION DU TRAJET ET DE LA POSITION D'UN VEHICULE DE SERVICES D'URGENCE A DES VEHICULES AUTOMOBILES

(30) Priorität: 02.08.2000 DE 10037572
(43) Veröffentlichungstag der Anmeldung: 07.05.2003
(73) Patentinhaber: ROBERT BOSCH GMBH, 70442 Stuttgart (DE)
(72) Erfinder: KUSSMANN, Holger, 31180 Giesen (DE)
(86) Internationale Anmeldenummer: PCT/DE2001/002863
(87) Internationale Veröffentlichungsnummer: WO 2002/011100

(56) Entgegenhaltungen:
- EP-A- 0 773 524
- DE-A- 4 034 681

## Beschreibung

Die Erfindung geht aus von einem Verfahren zur Übertragung einer Route und eines Standorts eines Einsatzfahrzeugs zu Kraftfahrzeugen nach dem Oberbegriff des unabhängigen Patentanspruchs, 1. Ein solches Verfahren ist bereits aus der EP 0 773 524 A bekannt.

Es ist außerdem bereits bekannt, daß Einsatzwagen ein Martinshorn verwenden, wobei Kraftfahrer in Reaktion auf dieses Martinshorn einem Einsatzwagen Platz machen und zur Seite fahren oder anhalten, damit der Einsatzwagen möglichst schnell sein Ziel erreichen kann.

Der Erfindung liegt die Aufgabe zugrunde, die Verkehrssicherheit eines derartigen Verfahrens zu erlichen.

Diese Aufgabe wird durch die Merkmale des Anspuchs 1 gelöst.

Das Verfahren zur Übertragung einer Route und eines Standorts eines Einsatzfahrzeugs zu Kraftfahrzeugen mit den Merkmalen des unabhängigen Patentanspruchs 1 hat demgegenüber den Vorteil, dass die Einsatzfahrzeuge schneller ihr Ziel erreichen können, da die Fahrer in den Kraftfahrzeugen früher über das Vorbeifahren eines Einsatzfahrzeugs informiert werden, als es mit dem Martinshorn möglich ist. Das erfindungsgemäße Verfahren erfordert keinen baulichen Zusatzaufwand, sondern kann einfach in eine Software eines Rundfunkempfängers, eines Auto-PCs oder eines Navigationsgerätes implementiert werden. Letztlich verhilft die Erfindung dazu, Leben zu retten.

Ein weiterer Vorteil ist darin zu sehen, dass der Fahrer eines Kraftfahrzeugs schneller und vor allem richtig reagieren kann, auch wenn der Fahrer das Martinshorn bereits hört. Denn durch den Mehrwegeempfang des akustischen Martinshornsignals kann der Fahrer gerade in bebauten Gebieten die Richtung, aus der das Signal kommt nicht, häufig nicht ermitteln. Mit Hilfe des erfindungsgemäßen Verfahrens bekommt dagegen der Fahrer diese Richtungsinformation von der Navigation.

Durch die in den abhängigen Ansprüchen aufgeführten Maßnahmen zur Weiterbildung sind vorteilhafte Verbesserungen des im unabhängigen Patentanspruch 1 angegebenen Verfahrens zur Übertragung einer Route und eines Standorts eines Einsatzfahrzeuges zu Kraftfahrzeugen möglich.

Besonders vorteilhaft ist, dass das Gebiet um ein Kraftfahrzeug durch einen Kreis definiert wird, wobei es entscheidend ist, ob sich das Einsatzfahrzeug in dem Gebiet befindet, so dass das Ankommen eines Einsatzfahrzeuges dem Fahrer des Kraftfahrzeugs signalisiert wird oder nicht. Alternativ ist es von Vorteil, dass das Gebiet derart definiert wird, dass ein Abstand auf den Straßen um das Kraftfahrzeug genommen wird. Dies führt zu einer genaueren Beurteilung, ob sich das Einsatzfahrzeug in der Nähe des Kraftfahrzeugs befindet. Durch die Verwendung dieses geographischen Filters ist es möglich, dass abgeschirmt vom Fahrer nur Einsatzfahrzeuge, die sich in dem Gebiet um das Fahrzeug befinden, auch angezeigt werden. Eine Informationsüberlastung des Fahrers wird dadurch vorteilhafterweise vermieden.

Darüber hinaus ist es von Vorteil, dass das Einsatzfahrzeug seine aktuelle Position und die geplante Route mittels digitaler Funksignale einer Zentrale übermittelt, so dass diese aktuelle Position und die Route den Kraftfahrzeugen über weitere digitale Funksignale mitgeteilt wird, so dass diese Kraftfahrzeuge über den aktuellen Standort und die aktuelle Route informiert werden. Alternativ ist es möglich, dass eine Einsatzleitung für das Einsatzfahrzeug der Zentrale diese Information übermittelt, wobei der Standort des Einsatzfahrzeugs durch ein einfaches Funksignal der Einsatzleitung offenbart wird. Es kann sogar ein einfaches Funkfeuer verwendet werden. Dadurch wird eine Art Flottenmanagement realisiert.

Desweiteren ist es von Vorteil, dass die aktuelle Position und die aktuelle Route des Einsatzfahrzeuges über digitale Rundfunksignale an die Kraftfahrzeuge in einem Broadcastmodus übermittelt werden. Digitale Rundfunksignale, wie bzw. DAB (Digital Audio Broadcasting) bietet die komfortable Möglichkeit, Zusatzinformationen wie den Standort eines Einsatzfahrzeuges bzw. seine Route zu übermitteln.

Weiterhin ist es von Vorteil, dass ein Einsatzfahrzeug symbolisch auf einen Anzeige einer Navigationsgeräts in einem Kraftfahrzeug dargestellt wird und/oder eine akustische Warnung ausgegeben wird, sofern es sich in der Nähe, also in dem definierten Gebiet des Kraftfahrzeugs befindet. Damit kann ein Fahrer eines Kraftfahrzeugs die Annäherung des Einsatzwagens beobachten und beurteilen.

Weiterhin ist es auch von Vorteil, dass ein Kraftfahrzeug und ein Einsatzfahrzeug jeweils zur Verfügung stehen, die Mittel aufweisen, um das erfindungsgemäße Verfahren durchzuführen.

### Zeichnung

Ausführungsbeispiele dieser Erfindung sind in der Zeichnung dargestellt und werden in der nachfolgenden Beschreibung näher erläutert. Es zeigt Figur 1 die Übertragung von Daten zwischen Einsatzfahrzeug, Zentrale und Kraftfahrzeugen. Figur 2 zeigt eine Sendevorrichtung in einem Einsatzfahrzeug als Blockschaltbild, Figur 3 zeigt eine Empfangsvorrichtung in einem Kraftfahrzeug als Blockschaltbild und Figur 4 zeigt das erfindungsgemäße Verfahren als Flussdiagramm.

### Beschreibung

Das Verkehrsaufkommen durch eine steigende Anzahl von Kraftfahrzeugen nimmt stetig zu. Daher ist es für Einsatzfahrzeuge wie Krankenwagen und die Feuerwehr immer schwieriger, rechtzeitig die entsprechenden Einsatzorte zu erreichen. Erfindungsgemäß wird daher ein Verfahren zur Übertragung einer Route und eines Standortes eines Einsatzfahrzeugs zu Kraftfahrzeugen verwendet, dass dazu dient, dass Kraftfahrzeuge über das sich nähernde Einsatzfahrzeug informiert werden, bevor sie ein Martinshorn hören können. Dadurch wird ein lebenswichtiger Zeitvorteil gewonnen. Aber auch, wenn ein Fahrer das Martinshorn bereits hört, ist eine Ortung des Einsatzfahrzeugs durch den Fahrer aufgrund der Mehrwegeausbreitung des akustischen Martinshornsignals schwierig. Das Einsatzfahrzeug überträgt seinen Standort und seine Route entweder mittels digitaler Funksignale zu einer Zentrale, oder eine Einsatzleitung übermittelt den Standort und die geplante Route der Zentrale. Die Daten über das Einsatzfahrzeug werden dann mittels digitaler Rundfunksignale oder digitaler Funksignale an die Kraftfahrzeuge in einem Broadcastmodus übertragen. Einsatzfahrzeuge, die sich den Kraftfahrzeugen nähern, können symbolisch auf Anzeigen von Navigationsgeräten in den Kraftfahrzeugen dargestellt und/oder akustische Warnungen ausgegeben werden, so dass es den Fahrern erleichtert wird, das Annähern des Einsatzfahrzeuges zu beurteilen.

In Figur 1 ist symbolisch die Übertragung von Daten zwischen Einsatzfahrzeug, einer Zentrale und Kraftfahrzeugen dargestellt. Ein Einsatzfahrzeug 1 weist eine Antenne 2 auf. Eine Zentrale 3 weist eine Antenne 4 und eine Antenne 5 auf. Zwei repräsentativ dargestellte Kraftfahrzeuge 6 und 8 weisen jeweils eine Antenne 7 und 9 auf.

Das Einsatzfahrzeug 1 verwendet die Antenne 2, um mittels digitaler Funksignale seinen aktuellen Standort und die abzufahrende Route an die Zentrale 3 zu übertragen. Die Zentrale 3 verwendet die Antenne 4, um diese digitalen Funksignale zu empfangen. Dabei kann es sich hier um Rundfunksignale handeln. Beispielsweise können dafür GSM (Global System Mobile Communication) oder UMTS (Universal Mobile Telecommunication System) Funksignale verwendet werden. Die Zentrale 3 formatiert die empfangenen Daten um und versendet sie mittels digitaler Rundfunksignale über die Antenne 5. Als die digitalen Rundfunksignale werden DAB (Digital Audio Broadcasting) Funksignale verwendet. Digitale Rundfunksignale erlauben eine ungerichtete Verbreitung der Daten, und insbesondere digitale Rundfunksignale wie DAB-Signale ermöglichen die einfache Übertragung von Zusatzinformationen zu den zu übertragenden Audioprogrammen. Neben DAB können auch TMC (Traffic Message Channel) oder RDS (Radio Data Signal) oder DVB (Digital Video Broadcasting) oder DRM (Digital Radio Mondiale) oder andere digitale Rundfunkstandards verwendet werden. Die Kraftfahrzeuge 6 und 8 empfangen dann mittels ihrer Antennen 7 und 9 diese digitalen Rundfunksignale. Die Kraftfahrzeuge 6 und 8 werten mittels ihrer Rundfunkempfänger die Informationen in den digitalen Rundfunksignalen aus, ob dass Einsatzfahrzeug 1 an den Kraftfahrzeugen 6 und 8 vorbeifahren wird oder ob das Einsatzfahrzeug die Fahrtrichtung kreuzen wird. Liegt bereits die Möglichkeit vor, dass das Einsatzfahrzeug die Route des Kraftfahrzeugs kreuzen wird, dann wird bereits eine Warnung ausgegeben. Der Rundfunkempfänger weist zur Auswertung der Informationen einen Prozessor auf.

Anstatt digitaler Rundfunksignale ist es auch möglich, dass Mobilfunksignale verwendet werden können, die im Broadcastmodus, also mittels einer ungerichteten Verbreitung von Signalen, übertragbar sind. Dies ist bei den gängigen Mobilfunkstandards wie GSM oder UMTS möglich.

In Figur 2 ist als Blockschaltbild eine Sendevorrichtung in dem Einsatzfahrzeug 1 dargestellt. Ein Navigationsgerät 12 ist an einen Dateneingang eines Prozessors 11 angeschlossen. Der Prozessor 11 ist wiederum an einen Dateneingang eines Senders 10 angeschlossen. Ein Ausgang des Senders 10 führt zu der Antenne 2. Der Prozessor 11 ermittelt mittels des Navigationsgeräts 12 den aktuellen Standort des Einsatzfahrzeugs 1 und die geplante Route, die das Einsatzfahrzeug nehmen wird. Dazu ist beispielsweise die einfache Eingabe des Ziels möglich, die zu Fahrtbeginn gemacht wurde, und das Navigationsgerät gibt dann in Abhängigkeit von dem aktuellen Standort die wahrscheinlichste Route an. Es ist auch möglich, dass die ganze Route angegeben wird, die beispielsweise zu Beginn der Fahrt festgelegt wurde, oder dass mehrere, alternative Routen übertragen werden.

Den aktuellen Standort ermittelt das Navigationsgerät 12, mittels eines GPS (Global Positioning System) Empfängers und eines Drehratensensors. Der Prozessor 11 bereitet nun den aktuellen Standort und die abzufahrende Route für die Übertragung mittels des Senders 10 vor, wobei der Sender 10 einen Digital-Analog-Wandler und einen Sendeverstärker aufweist. Mittels der Antenne 2 werden dann die Signale abgestrahlt. Liegt ein Mobilfunksystem vor, dann wählt der Prozessor 11 die Mobilfunkrufnummer der Zentrale 3, um einen Mobilfunkkanal mit der Zentrale 3 aufzubauen. Ist der Mobilfunkkanal aufgebaut, dann werden die Daten, der Standort und die geplante Route, an die Zentrale 3 von dem Einsatzfahrzeug 1 übertragen.

Alternativ ist es möglich, dass das Einsatzfahrzeug 1 einen Sender aufweist, der ein charakteristisches Signal aufweist, dass von einer Einsatzleitung erkannt wird. Die Einsatzleitung erkennt anhand dieses charakteristischen Funksignals, wo sich das Einsatzfahrzeug 1 befindet. Weiterhin ist die Einsatzleitung über die mögliche und wahrscheinliche Route des Einsatzfahrzeugs 1 informiert. Damit wird dann der aktuelle Standort und die Route zu der Zentrale 3 übertragen. Diese Übertragung kann entweder über Funk oder über drahtgebundene Signalübertragung, beispielsweise über das Telefonnetz, stattfinden.

In Figur 3 ist eine Empfangsvorrichtung, die jeweils für die Kraftfahrzeuge 6 und 8 verwendet wird, dargestellt. Die Antenne 7 ist an einen Eingang eines Hochfrequenzempfängers 13 angeschlossen. Der Ausgang des Hochfrequenzempfängers 13 führt an einen Eingang eines Digitalteils 14. Ein Datenausgang des Digitalteils 14 führt an einen ersten Dateneingang eines Prozessors 15. An einen zweiten Dateneingang des Prozessors 15 ist ein Navigationsgerät 16 angeschlossen. Ein erster Datenausgang des Prozessors 15 führt zu einer Signalverarbeitung 17, wobei ein Datenausgang der Signalverarbeitung 17 an einen Dateneingang einer Anzeige 18 angeschlossen ist. Ein zweiter Datenausgang des Prozessors 15 führt zu einer Signalverarbeitung 19. Ein Ausgang der Signalverarbeitung 19 führt zu einem Eingang eines Lautsprechers 20.

Die digitalen Rundfunksignale werden mittels der Antenne 7 empfangen. Der Hochfrequenzempfänger 13 verstärkt, filtert und setzt die empfangenen digitalen Rundfunksignale in eine Zwischenfrequenz um. Das Digitalteil 14 führt dann eine Digital-Analog-Wandlung durch, um einen digitalen Datenstrom zu erzeugen. Weiterhin führt das Digitalteil 14 eine Kanaldekodierung und gegebenenfalls Quellendekodierung durch. Der Prozessor 15 untersucht die empfangenen Daten, ob es sich dabei um Audioprogramme und/oder Zusatzinformationen handelt. Betreffen die Zusatzinformationen den Standort und die Route des Einsatzfahrzeugs 1, dann überprüft der Prozessor 15, ob sich der Standort des Einsatzfahrzeugs 1 in einem Gebiet um das Kraftfahrzeug 6 oder 8 befindet. Dazu ermittelt der Prozessor 15 mittels des Navigationsgeräts 16 zunächst den Standort des Kraftfahrzeugs selbst. Dann zieht der Prozessor 15 um diesen Standort einen Radius von 200 m. Der Radius ist veränderbar. Befindet sich nun der Standort des Einsatzfahrzeuges 1 innerhalb dieses Gebiets, das durch den Radius von 200 m definiert ist, dann erkennt der Prozessor 15, dass dem Fahrer dies zu signalisieren ist. Dazu verwendet der Prozessor 15 die Anzeige 18, um auf einer dargestellten digitalen Karte dem Fahrer den Aufenthaltsort des Einsatzfahrzeugs und die Fahrtrichtung sowie gegebenenfalls die Route des Einsatzfahrzeugs anzuzeigen. Damit erkennt der Fahrer, ob er sich an der Route des Einsatzfahrzeugs 1 befindet oder nicht. Darüber hinaus wird überprüft, ob das Einsatzfahrzeug 1 den Weg des Kraftfahrzeugs kreuzen wird, so dass ein Fahrer davor gewarnt wird, um gegebenenfalls die Kreuzung freizugegeben. Außerdem erkennt der Fahrer, wie weit sich das Einsatzfahrzeug 1 von seinem Kraftfahrzeug befindet. Darüber hinaus verwendet der Prozessor 15 den Lautsprecher 20, um eine akustische Warnung, die z. B. durch einen festgelegten Text gegeben sein kann, dem Fahrer mittzuteilen, dass sich ein Einsatzfahrzeug nähert. Solche Texte sind beispielsweise: "Einsatzfahrzeug von rechts!" bei einer Kreuzung oder "Einsatzfahrzeug von hinten!" bei einer Vorbeifahrt. Die Signalverarbeitung 17 bereitet die von dem Prozessor 15 gesendeten Daten für die Anzeige 18 vor. Die Anzeige 18 ist beispielsweise ein Plasmabildschirm oder ein TFT-Display. Die Signalverarbeitung 19 führt eine Digital-Analog-Wandlung und gegebenenfalls eine Verstärkung der Audiosignale mittels eines Audioverstärkers durch.

Werden die Daten über das Einsatzfahrzeug den Kraftfahrzeugen mittels Mobilfunksignalen mitgeteilt, dann weisen die Kraftfahrzeuge 6 und 8 Mobilfunkgeräte auf, die für den Empfang der digitalen Funksignale entsprechende Mittel aufweisen. Dadurch wird ein Zusatznutzen für solche Mobilfunkgeräte realisiert, der neben der reinen Telefonie und anderen Datenübertragungen zu sehen ist.

In Figur 4 ist das erfindungsgemäße Verfahren als Flussdiagramm dargestellt. In Verfahrensschritt 21 übermittelt der Einsatzwagen 1 mittels der Antenne 2 seinen Standort und seine Route an die Zentrale 3. Dazu verwendet das Einsatzfahrzeug 1 die in Figur 2 dargestellte Sendevorrichtung. Alternativ ist es möglich, dass mittels der Antenne 2 ein Funksignal, beispielsweise ein Funkfeuer oder ein anderes periodisches Signal, gesendet wird, anhand dessen eine Einsatzleitung den Standort des Einsatzfahrzeuges 1 erkennt. Die Route ist darüber hinaus der Einsatzleitung bekannt, so dass die Einsatzleitung der Zentrale 3 diese Daten übermitteln kann.

In Verfahrensschritt 22 bereitet die Zentrale 3 die Standortdaten und die Routen für die Übertragung mittels digitaler Rundfunksignale vor, wobei hier die DAB-Signale verwendet werden. Die Zentrale 3 fügt die Standortdaten und die Routen den DAB-Signalen hinzu. Daher ist die Zentrale 3 hier dafür vorgesehen, auch herkömmliche Audioprogramme über DAB zu versenden. Des weiteren ist es möglich, dass die Zentrale 3 Daten für verschiedene Einsatzfahrzeuge den DAB-Daten für ein Rundfunkversorgungsgebiet hinzufügt. Daher ist es notwendig, dass die Empfangsvorrichtungen für die Rundfunksignale der Kraftfahrzeuge 6 und 8 die Daten über die Einsatzfahrzeuge in Bezug auf ihre geographische Bedeutung für das jeweilige Kraftfahrzeug abgeschirmt vom Fahrer auswerten. Da DAB-Signale auch für andere Datenübertragungen verwendbar sind, beispielsweise um den öffentlichen Personennahverkehr mit Informationen zu versorgen, kann auch eine solche Infrastruktur für die Übertragung der Daten über die Einsatzfahrzeuge verwendet werden.

Mittels der Antenne 5 versendet dann die Zentrale 3 die DAB-Rundfunksignale. Alternativ ist es möglich, dass Mobilfunksignale verwendet werden, die im Broadcastmodus versendet werden. Dann ist es möglich, dass auf die Antenne 5 verzichtet werden kann und nur die Antenne 4 verwendet wird. In diesem Fall müssten die Kraftfahrzeuge 6 und 8 ebenfalls Mobilfunkeinrichtungen aufweisen, um diese Mobilfunksignale zu empfangen.

In Verfahrensschritt 23 empfangen die Kraftfahrzeuge 6 und 8 die digitalen Rundfunksignale mit der in Figur 3 dargestellten Empfangsvorrichtung und werten diese in den digitalen Rundfunksignalen enthaltene Informationen über die Einsatzfahrzeuge aus.

In Verfahrensschritt 24 bestimmt der Prozessor 15, ob die Information des Einsatzfahrzeugs 1 für das Kraftfahrzeug relevant ist. Dies legt der Prozessor 15, wie oben dargestellt, anhand des Gebiets um das Kraftfahrzeug fest. Das Gebiet kann einerseits wie oben dargestellt durch einen Radius festgelegt sein und andererseits durch eine Entfernung auf den vorhandenen Straßen ausgehend von dem betreffenden Kraftfahrzeug. Liegt nun das Einsatzfahrzeug 1 innerhalb dieses Gebiets, dann ist dieses Einsatzfahrzeug für das Kraftfahrzeug und den/die Fahrer/-in relevant, und es wird dem Fahrer akustisch und/oder optisch dargestellt, dass sich ein Einsatzfahrzeug 1 nähert. Darüber hinaus wird überprüft, ob die Route des Einsatzfahrzeugs voraussichtlich an dem Kraftfahrzeug vorbeiführen wird oder bei einer Kreuzung begegnet wird. Es ist alternativ möglich, dass zunächst überprüft wird, ob sich das Einsatzfahrzeug in dem Gebiet befindet und dies zu einer optischen Darstellung auf der Anzeige 18 und/oder zu einer akustischen Warnung mit dem Lautsprecher 20 führt. In einem zweiten Schritt wird dann überprüft, ob die geplante Route an dem Kraftfahrzeug vorbeiführen wird, wobei das dann zu einer akustischen Warnung führt. Diese Vorgehensweise ist beispielsweise von Nutzen, um einem Fahrer eine Art Vorwarnung zu geben. Ist das der Fall, dann wird im Verfahrensschritt 25 dies dem Fahrer signalisiert, ist das nicht der Fall, wird die Information im Verfahrensschritt 26 verworfen.

## Patentansprüche

1. Verfahren zur Übertragung einer Route und eines Standorts eines Einsatzfahrzeugs (1) zu Kraftfahrzeugen (6, 8), wobei die Route und der Standort von dem Einsatzfahrzeug (1) zu einer Zentrale (3) übertragen werden, wobei die Route und der Standort mittels erster digitaler Funksignale von der Zentrale (3) versendet werden, wobei die ersten digitalen Funksignale von Empfangsvorrichtungen in den Kraftfahrzeugen (6, 8) empfangen werden, wobei die Route und der Standort mit einem Gebiet um ein jeweiliges Kraftfahrzeug (6, 8) verglichen werden, wobei in Abhängigkeit von dem Vergleich eine Warnung in dem jeweiligen Kraftfahrzeug ausgegeben wird, **dadurch gekennzeichnet, dass** die Warnung ausgegeben wird, wenn es zu einer Vorbeifahrt oder einem Kreuzen der Fahrtrichtungen des Einsatzfahrzeugs und des jeweiligen Kraftfahrzeugs kommen wird.

2. Verfahren nach Anspruch 1, **dadurch gekennzeichnet, dass** das Gebiet durch einen vorgegebenen Radius um das jeweilige Kraftfahrzeug (6, 8) definiert wird, und dass, wenn der Standort des Einsatzfahrzeugs (1) im Gebiet liegt, die Warnung in dem jeweiligen Kraftfahrzeug (6, 8) ausgegeben wird.

3. Verfahren nach Anspruch 1, **dadurch gekennzeichnet, dass** das Gebiet durch die Strassen um das jeweilige Kraftfahrzeug (6, 8) definiert wird, und dass, wenn das Einsatzfahrzeug (1) eine vorgegebene Entfernung auf den Strassen um das jeweilige Kraftfahrzeug (6, 8) unterschreitet, die Warnung in dem jeweiligen Kraftfahrzeug (6, 8) ausgegeben wird.

4. Verfahren nach Anspruch 2 oder 3, **dadurch gekennzeichnet, dass** die Route und der Standort des Einsatzfahrzeugs (1) von dem Einsatzfahrzeug (1) mittels zweiter digitaler Funksignale zu der Zentrale (3) übertragen werden.

5. Verfahren nach Anspruch 2 oder 3, **dadurch gekennzeichnet, dass** die Route und der Standort des Einsatzfahrzeugs (1) von einer Einsatzleitung zu der Zentrale (3) übertragen werden, wobei der Standort des Einsatzfahrzeugs (1) mittels Funksignalen erkannt wird.

6. Verfahren nach Anspruch 4 oder 5, **dadurch gekennzeichnet, dass** als die ersten digitalen Funksignale digitale Rundfunksignale verwendet werden.

7. Verfahren nach Anspruch 6, **dadurch gekennzeichnet, dass** das Einsatzfahrzeug (1) symbolisch auf einer Anzeige (18) und/oder mittels eines Lautsprechers (20) in dem jeweiligen Kraftfahrzeug zur kenntnis gebradet wird.

8. Verwendung eines Kraftfahrzeugs zur Durchführung des Verfahrens nach einem der Ansprüche 1 bis 7, **dadurch gekennzeichnet, dass** das Kraftfahrzeug (6, 8) eine Empfangsvorrichtung, einen Prozessor (15), ein Navigationsgerät (16) und Mittel (18, 20) zur akustischen und/oder optischen Darstellung aufweist.

9. Verwendung eines Einsatzfahrzeugs zur Durchführung des Verfahrens nach einem der Ansprüche 1 bis 7, **dadurch gekennzeichnet, dass** das Einsatzfahrzeug (1) einen Sender (10) und ein Navigationsgerät (12) aufweist.

10. Verwendung einer Zentrale zur Durchführung des Verfahrens nach einem der Ansprüche 1 bis 7, **dadurch gekennzeichnet, dass** die Zentrale Mittel zum Empfang, Mittel zum Verarbeiten von Informationen und Mittel zum Senden aufweist.

## Claims

1. Method for transmitting a route and a position for a command vehicle (1) to motor vehicles (6, 8), where the route and the position are transmitted from the command vehicle (1) to a control centre (3) where the route and the position are sent by the control centre (3) using first digital radio signals, where the first digital radio signals are received by reception apparatuses in the motor vehicles (6, 8), where the route and the position are compared with an area around a respective motor vehicle (6, 8), where the comparison is taken as a basis for outputting a warning in the respective motor vehicle, **characterized in that** the warning is output if the command vehicle is going to pass the respective motor vehicle or if the directions of travel of the two vehicles are going to cross.

2. Method according to Claim 1, **characterized in that** the area is defined by a prescribed radius around the respective motor vehicle (6, 8), and **in that** the warning is output in the respective motor vehicle (6, 8) if the position of the command vehicle (1) is in the area.

3. Method according to Claim 1, **characterized in that** the area is defined by the roads around the respective motor vehicle (6, 8), and **in that** the warning is output in the respective motor vehicle (6, 8) if the command vehicle (1) is less than a prescribed distance away on the roads around the respective motor vehicle (6, 8).

4. Method according to Claim 2 or 3, **characterized in that** the route and the position of the command vehicle (1) are transmitted to the control centre (3) by the command vehicle (1) using two digital radio signals.

5. Method according to Claim 2 or 3, **characterized in that** the route and the position of the command vehicle (1) are transmitted to the control centre (3) by an operations management unit, with the position of the command vehicle (1) being recognized using radio signals.

6. Method according to Claim 4 or 5, **characterized in that** the first digital radio signals used are digital broadcast radio signals.

7. Method according to Claim 6, **characterized in that** the command vehicle (1) is indicated symbolically on a display (18) and/or using a loudspeaker (20) in the respective motor vehicle.

8. Use of a motor vehicle for carrying out the method according to one of Claims 1 to 7, **characterized in that** the motor vehicle (6, 8) has a reception apparatus, a processor (15), a navigation appliance (16) and means (18, 20) for audio and/or visual presentation.

9. Use of a command vehicle for carrying out the method according to one of Claims 1 to 7, **characterized in that** the command vehicle (1) has a transmitter (10) and a navigation appliance (12).

10. Use of a control centre for carrying out the method according to one of Claims 1 to 7, **characterized in that** the control centre has means for receiving, means for processing information and means for transmitting.

## Revendications

1. Procédé de transmission du trajet et de la position d'un véhicule de services d'urgence (1) à des véhicules automobiles (6, 8), le trajet et la position étant transmis par le véhicule de services d'urgence (1) à une centrale (3), le trajet et la position étant envoyés de la centrale (3) au moyen de premiers signaux radio numériques, les premiers signaux radio numériques étant reçus par des dispositifs de réception dans les véhicules automobiles (6, 8), le trajet et la position étant comparés avec une zone autour d'un véhicule automobile (6, 8) correspondant, un avertissement étant émis dans le véhicule automobile correspondant en relation étroite avec la comparaison,
**caractérisé en ce que**
l'avertissement est émis lorsque les sens de circulation du véhicule automobile correspondant et du véhicule de services d'urgence vont passer à proximité ou se croiser.

2. Procédé selon la revendication 1,
**caractérisé en ce que**
la zone est définie par un rayon prédéterminé situé autour du véhicule automobile correspondant (6, 8), et lorsque la position du véhicule de services d'urgence (1) se situe dans la zone, l'avertissement est émis dans le véhicule automobile (6, 8) correspondant.

3. Procédé selon la revendication 1,
**caractérisé en ce que**
la zone est définie par les rues situées autour du véhicule automobile correspondant (6, 8), et, lorsque le véhicule de services d'urgence (1) ne dépasse pas un éloignement prédéfini dans les rues situées autour du véhicule automobile correspondant (6, 8), l'avertissement est émis dans le véhicule automobile correspondant (6, 8).

4. Procédé selon la revendication 2 ou 3,
**caractérisé en ce que**
le trajet et la position du véhicule de services d'urgence (1) sont transmis par le véhicule de services d'urgence (1) à la centrale (3) au moyen de deuxièmes signaux radio numériques.

5. Procédé selon la revendication 2 ou 3,
**caractérisé en ce que**
le trajet et la position du véhicule de services d'urgence (1) sont transmis par un commandement de services d'urgence à la centrale (3), la position du véhicule de services d'urgence (1) étant reconnue à l'aide de signaux radio.

6. Procédé selon la revendication 4 ou 5,
**caractérisé en ce que**
des signaux de radiodiffusion numériques sont utilisés comme premiers signaux radio numériques.

7. Procédé selon la revendication 6,
**caractérisé en ce que**
le véhicule de services d'urgence (1) est identifié par un symbole sur un affichage (18) et/ou au moyen d'un haut-parleur (20) dans le véhicule automobile correspondant.

8. Utilisation d'un véhicule automobile pour l'exécution du procédé selon l'une quelconque des revendications 1 à 7,
**caractérisée en ce que**
le véhicule automobile (6, 8) présente un dispositif de réception, un processeur (15), un appareil de navigation (16) et des moyens (18, 20) de représentation acoustique et/ou visuelle.

9. Utilisation d'un véhicule de services d'urgence pour l'exécution du procédé selon l'une quelconque des revendications 1 à 7,
**caractérisée en ce que**
le véhicule de services d'urgence (1) présente un émetteur (10) et un appareil de navigation (12).

10. Utilisation d'une centrale pour l'exécution du procédé selon l'une quelconque des revendications 1 à 7,
**caractérisée en ce que**
la centrale présente des moyens de réception, des moyens de traitement des informations et des moyens d'émission.
